# EUROPÄISCHE PATENTSCHRIFT

(11) **EP 1 442 692 B1**
(45) Veröffentlichungstag und Bekanntmachung des Hinweises auf die Patenterteilung: **01.08.2007**
(21) Anmeldenummer: 03028258.6
(22) Anmeldetag: 10.12.2003
(51) Int. Cl.: A47K 11/10

(54) **Klobürste**
Toilet brush
Brosse pour WC

(30) Priorität: 01.02.2003 DE 20301533 U
(43) Veröffentlichungstag der Anmeldung: 04.08.2004
(73) Patentinhaber: Jacobi, Isabelle, 45357 Essen (DE)
(72) Erfinder: Jacobi, Isabelle, 45357 Essen (DE)
(74) Vertreter: Nunnenkamp, Jörg

(56) Entgegenhaltungen:
- WO-A-02/26081
- DE-A- 4 218 848
- DE-U- 9 107 521
- DE-U- 20 102 648
- DE-U- 20 215 480
- US-A- 5 772 015
- US-A1- 2001 052 353

## Beschreibung

Die Erfindung betrifft ein Handreinigungsgerät, insbesondere eine Klobürste, mit einem Stiel sowie einem Bürstenkopf, wobei der Stiel und/oder der Bürstenkopf eine Hohkammer zur Aufnahme eines Reinigungsmittels aufweisen, wobei ferner der Bürstenkopf über mindestens eine mit der Hohlkammer kommunizierende Öffnung, die am Tiefsten des Bürstenkopfes vorgesehen ist, verfügt, und wobei die Hohlkammer als Aufnahmekammer für einen Saugkolben ausgebildet ist.

Ein Handreinigungsgerät bzw. eine Klobürste der zuvor beschriebenen Ausgestaltung wird im Großen und Ganzen in der WO 02/26081 A1 offenbart. Hier geht es primär darum, mit einer einzelnen Dosierung an Reinigungsmitteln die erforderliche Reinigungswirkung zu erzielen. Dazu wird mit einem auswechselbaren Dosierbehälter innerhalb des Stiels gearbeitet. Dessen Handhabung und Bevorratung überzeugt jedoch nicht.

Darüber hinaus wird eine Klobürste im Rahmen des Gebrauchsmusters DE 86 03 096 U1 beschrieben. Am Ende des Stiels ist eine luftdichte Verschraubung angebracht, die es ermöglicht, jederzeit Reinigungs- und/oder Desinfektionsmittel in den Stiel nachzufüllen. Durch eine am Bürstenkopf durchgehende Haarbohrung tritt das Reinigungsmittel sparsam dosiert aus, sobald die Bürste mit Wasser in Berührung kommt. Bei Benutzungsende ist der Zufluss des Reinigungs- oder des Desinfektionsmittels gestoppt, da der Hohlkörper im Stiel am oberen ende luftundurchlässig verschlossen ist.

Ob sich mit einem solchen Handreinigungsgerät zufrieden stellende Reinigungswirkungen erzielen lassen, sei dahingestellt. Jedenfalls ist die Handhabung schon deshalb aufwendig, weil zum Nachfüllen jeweils die Schraubkappe entfernt und der Stiel mit dem Reinigungsmittel aufgefüllt werden muss.

Ähnlich bedienungsunfreundliche Handreinigungsgeräte bzw. Klobürsten werden im Rahmen der DE 200 20 681 U1 oder auch der DE 200 13 266 U1 beschrieben. Im erstgenannten Fall findet sich ein Reinigungsmittel innerhalb des Stiels. Um die Klobürste zu benutzen, wird eine Pumpe betätigt. Ähnlich geht die DE 200 13 266 U1 vor, bei welcher ein externer Nachfülltank zur Aufnahme des Reinigungsmittels vorgesehen ist.

Ähnlich geht die DE 295 17 960 U1 vor, welche am oberen Ende des zur Aufnahme einer Reinigungsflüssigkeit bestimmten hohlen Stiels über eine Pumpe verfügt. Nahe dem unteren Ende des Stiels sind aus dessen inneren nach außen führenden Sprühdüsen angeordnet, durch welche bei Druckbetätigung der Pumpe Reinigungsflüssigkeit auf die zu reinigende Fläche - und nicht den Bürstenkopf - gesprüht wird. Abgesehen davon, dass der Detailaufbau der Pumpe kompliziert ist, lässt sich die Reinigungsflüssigkeit nur dergestalt in den Stiel einbringen, dass eine oberseitige Überwurfmutter inklusive Pumpe entfernt wird. Das ist aufwendig und mühsam.

Ähnlich wird bei der Toilettenbürste entsprechend der DE 42 18 848 A1 vorgegangen. Auch in diesem Fall muss das Reinigungsmittel umständlich in einen hohlen Stiel eingebracht werden.

Durch die US 2001/0052353 A1 ist ein Handreinigungsgerät bekannt geworden, bei dem ein Reservoir für Reinigungsflüssigkeit in einem hohlen Handgriff realisiert ist.

Die DE 91 07 521 U1 verfolgt ein Klosett-Reinigungsgerät, insbesondere eine Klosettbürste mit einem Handgriff, einem Schaft und einem Reinigungskopf. Zusätzlich ist ein Vorratsbehälter und mindestens eine im Reinigungskopf angeordnete Austrittsöffnung für ein Reinigungsmittel realisiert. Das Reinigungsmittel tritt unter Beaufschlagung eines im Handgriff angeordneten Bedienelementes aus der Austrittsöffnung aus.

Die DE 201 02 648 U1 befasst sich mit einem Reinigungsgerät, insbesondere für WC-Becken. Hier ist eine Einrichtung zum Abziehen einer über einen Reinigungskopf gezogenen Hülle von diesem vorgesehen. Dazu ist ein wirklicher Stempel verwirklicht, welcher sich in eine eingezogene und ausgezogene Position bewegen lässt.

Schließlich beschreibt die US 5 772 015 A ein Handreinigungsgerät und ein zusätzlich Speichersystem. Die zuvor skizzierten Probleme sind auch durch diese Schrift nicht maßgeblich beeinflusst worden.

Folgerichtig liegt der Erfindung das technische Problem zugrunde, ein Handreinigungsgerät bzw. eine Klobürste der eingangs beschriebenen Gestaltung so weiter zu entwickeln, dass die Aufnahme des Reinigungsmittels einfach gelingt und die Handhabung gegenüber dem bisher Bekannten verbessert ist.

Zur Lösung dieser technischen Problemstellung ist ein gattungsgemäßes Handreinigungsgerät bzw. eine Klobürste erfindungsgemäß dadurch gekennzeichnet, dass der Saugkolben während eines Saughubes durch die Öffnung das Reinigungsmittel in die Hohlkammer saugt und beim Druckhub das Reinigungsmittel über eine oder mehrere Auslassöffnungen abgibt, und dass der Öffnung ein Ventil zugeordnet ist.

Die Auslassöffnung und die Öffnung zur Aufnahme des Reinigungsmittels mögen ineinander fallen, so dass die Aufnahme des Reinigungsmittels und dessen Abgabe über ein und dieselbe Öffnung erfolgen. Üblicherweise sind die Auslassöffnung bzw. die mehreren Auslassöffnungen und die Öffnung zur Aufnahme des Reinigungsmittels jedoch als unterschiedliche Öffnungen ausgebildet.

Dabei hat es sich als vorteilhaft erwiesen, die Auslassöffnungen im Kopfbereich des Bürstenkopfes anzuordnen, um den Austritt des Reinigungsmittels an dieser Stelle zu gewährleisten. Auf diese Weise verteilt sich das Reinigungsmittel beginnend vom Kopfbereich des Bürstenkopfes über den gesamten Bürstenkopf bis hin zu seinem Tiefsten. Das ermöglicht eine besonders intensive und gleichmäßige Reinigungswirkung, weil das Reinigungsmittel praktisch automatisch über den Bürstenkopf verteilt wird.

Auch lässt sich hierdurch erreichen, dass unter Umständen schwer zugängliche Bereiche mit dem durch die Auslassöffnungen austretenden Reinigungsmittel befeuchtet werden. Hierfür sorgt die erfindungsgemäße Ausbildung des Stieles in Gestalt einer Art Spritze. Denn je nach der Geschwindigkeit, mit welcher während des Druckhubes der Saugkolben in die Aufnahmekammer eingedrückt wird, lässt sich auch die Austrittsgeschwindigkeit des Reinigungsmittels aus den Auslassöffnungen steuern. Ist diese Geschwindigkeit gering, so sickert das Reinigungsmittel aus den Auslassöffnungen auf die einzelnen Borsten des Bürstenkopfes und sorgt hier für eine gleichmäßige Benetzung. Bei erhöhter Austrittsgeschwindigkeit kann darüber hinaus das Reinigungsmittel gleichsam auf die zu reinigenden Flächen gesprüht werden. Selbstverständlich ist währen des Druckhubes auch ein Wechsel der Geschwindigkeiten möglich. Das alles kann ein Benutzer steuern.

Dabei hängt der beschriebene Effekt fraglos auch von der Viskosität des Reinigungsmittels und/oder der Größer der Auslassöffnungen ab. Üblicherweise wird man davon ausgehen, dass das Reinigungsmittel in etwa die Eigenschaften von Wasser besitzt, weil das Reinigungsmittel nicht notwendigerweise in konzentrierter Form von dem Stiel des Handreinigungsgerätes aufgenommen wird. Vielmehr kommt an dieser Stelle zumeist eine Mischung aus Reinigungsmittel und Wasser zum Einsatz. Selbstverständlich kann auch nur mit (heißem) Wasser gereinigt werden. Um die Verteilung des Reinigungsmittels auf die einzelnen Borsten des Bürstenkopfes zu vergleichmäßigen und/oder einen umfassenden Austritt im Sinne eines Sprühens zu gewährleisten, sind die mehreren Auslassöffnungen in der Regel gleichmäßig verteilt über den Umfang des Bürstenkopfes angeordnet. Dabei hat es sich ferner als günstig erwiesen, die Auslassöffnungen in mehreren Reihen anzuordnen, wobei zwischen den in den Reihen angeordneten Auslassöffnungen ein gleichmäßiger Versatz realisiert ist.

Dadurch dass die Öffnung zur Aufnahme des Reinigungsmittels am Tiefsten des Bürstenkopfes vorgesehen ist, kann das Reinigungsmittel vorteilhaft aus einem mit dem Reinigungsmittel gefüllten Behälter angesaugt werden. Bei diesem Behälter mag es sich um einen üblichen Aufnahmebehälter für ein Handreinigungsgerät bzw. eine Klobürste handeln, in welchem das betreffende Gerät in stehender Ausrichtung bevorratet wird. Dieser Behälter bzw. Aufnahmebehälter übernimmt also im Rahmen der Erfindung eine zweifache Funktion. Er dient nicht nur dazu, das Handreinigungsgerät bzw. die Klobürste zu halten, sondern sorgt auch für die Aufnahme des Reinigungsmittels sowie ggf. dessen Vorbereitung (Mischen, unter Umständen Erwärmen etc.). Ausgehend von dem Aufnahmebehälter wird das Reinigungsmittel durch die am Tiefsten des Bürstenkopfes angeordnete Öffnung in die Hohlkammer im Stiel des Handreinigungsgerätes eingesaugt.

Das der Öffnung zugeordnete Ventil stellt sicher, dass das Reinigungsmittel während des Saughubes des Saugkolbens in die Hohlkammer im Stiel des Handreinigungsgerätes eintreten kann und während des Druckhubes des Saugkolbens nicht aus dieser Öffnung entweicht. Im einfachsten Fall mag es sich bei dem Ventil um eine flexible Lippe handeln, wie mit Bezug zu der Figurenbeschreibung noch näher erläutert wird.

Um die Handhabung des Saugkolbens und den damit zu realisierenden Saughub und Druckhub zu vereinfachen, verfügt der Stiel in der Regel über seitliche Haltevorsprünge. Diese Haltevorsprünge werden zumeist so genutzt, dass der Stiel zwischen Zeigefinger und Mittelfinger eingeklemmt wird, wobei sich die beiden vorgenannten Finger an den beiden seitlichen Haltevorsprüngen abstützen. Demgegenüber dient der Daumen dazu, beim Druckhub den Saugkolben mehr und mehr in die Aufnahmekammer einzudrücken.

Auch beim Ansaugen des Reinigungsmittels können die Haltevorsprünge vorteilhaft genutzt werden. Hier wird man zumeist mit deren Hilfe mit der einen Hand den Stiel festhalten, während die andere Hand den Saugkolben während des Saughubes aus der Aufnahmekammer herauszieht. Insgesamt hat es sich in diesem Zusammenhang als günstig erwiesen, wenn die Haltevorsprünge über eine konvexe Oberfläche mit in Richtung zum Bürstenkopf ausgebildeter Krümmung verfügen, weil dann eine besonders ergonomisch günstige Gestaltung vorliegt.

Schließlich empfiehlt die Erfindung, den Stiel aus Kunststoff, Metall, Holz oder einer Kombination der vorgenannten Materialien auszubilden. Dadurch lässt sich das Handreinigungsgerät optisch besonders ansprechend gestalten. Die gleichen Materialien können prinzipiell auch für den Saugkolben zum Einsatz kommen. Denkbar ist es hier unter anderem, den Stiel aus einem durchsichtigen Kunststoff zu produzieren, während der Saugkolben ebenfalls aus Kunststoff besteht. Dadurch kann das Einsaugen des Reinigungsmittels in das Handreinigungsgerät bzw. die Klobürste besonders vorteilhaft beobachtet werden. Auch liegt es natürlich im Rahmen der Erfindung, nur einen Schlitz des Stieles durchsichtig zu gestalten, um den betreffenden Saugvorgang (und natürlich auch das Austreten des Reinigungsmittels) zu beobachten.

Es versteht sich, dass der Saugkolben gegebenenfalls mit einer fußseitigen Dichtungsausbildung ausgerüstet ist, um zu verhindern, dass das Reinigungsmittel seitlich am Saugkolben vorbeitreten kann. Diese Gefahr besteht natürlich insbesondere beim Druckhub. Schließlich wird man in der Regel auch dafür sorgen, dass der Saugkolben nicht vollständig aus der Aufnahmekammer bzw. Hohlkammer herausgezogen werden kann. Das lässt sich beispielsweise mit Hilfe von Anschlägen erreichen.

Im Ergebnis wird ein Handreinigungsgerät bzw. eine Klobürste zur Verfügung gestellt, die durch eine frappierend einfache Aufnahme des Reinigungsmittels überzeugt. Denn dieses wird im Zuge eines Saughubes von dem Saugkolben in den hohlen Stiel eingesaugt und während eines Druckhubes des Saugkolbens über die Auslassöffnungen abgegeben. Die Vorbereitung des Reinigungsmittels erfolgt hiervon getrennt, nämlich in dem Behälter bzw. Aufnahmebehälter für das Handreinigungsgerät. Ein umständliches Auf- und/oder Nachfüllen der Hohlkammer im Innern des Stieles ist also nicht erforderlich. Auch ist die Bedienung äußerst einfach, wozu insbesondere die Haltevorsprünge beitragen, die gleichsam ein Widerlager für einzelne Finger oder eine Hand des Benutzers zur Verfügung stellen. Hierin sind die wesentlichen Vorteile zu sehen.

Im Folgenden wird die Erfindung anhand einer lediglich ein Ausführungsbeispiel darstellenden Zeichnung näher erläutert; es zeigen:
- **Fig. 1**: das erfindungsgemäße Handreinigungsgerät während eines Saughubes schematisch,
- **Fig. 2**: den Gegenstand nach Fig. 1 bei einem Druckhub,
- **Fig. 3a und 3b**: Details der Fig. 1 und 2, nämlich den Behälter zur Aufnahme des Handreinigungsgerätes (Fig. 3a) sowie den Bürstenkopf (Fig. 3b).

In den Figuren ist ein Handreinigungsgerät dargestellt, bei dem es sich im Ausführungsbeispiel um eine Klobürste handelt. Selbstverständlich mag man das dargestellte Handreinigungsgerät prinzipiell auch nicht nur zur Reinigung von Toiletten einsetzen, sondern es sind jedwede Verwendungszwecke denkbar, bei denen per Hand ein Reinigungsmittel auf eine Bürste und/oder eine zu reinigende Fläche aufzubringen ist und die Bürste in Verbindung mit dem Reinigungsmittel für die reinigende Wirkung sorgt.

Das dargestellte Handreinigungsgerät verfügt in seinem grundsätzlichen Aufbau über einen Stiel 1 sowie einen Bürstenkopf 2 mit Borsten 3. Die Borsten 3 sind über die gesamte freiliegende Oberfläche des nahezu kugelförmigen Bürstenkopfes 2 mehr oder minder gleichmäßig verteilt. Darüber hinaus verfügt der Bürstenkopf 2 über mehrere Öffnungen 4, 5, und zwar eine Öffnung 4 zur Aufnahme eines Reinigungsmittels und eine Vielzahl von Auslassöffnungen 5 zur Abgabe des Reinigungsmittels.

Die Auslassöffnungen 5 finden sich ausweislich der Fig. 3b im Rahmen des Ausführungsbeispiels im Kopfbereich des Bürstenkopfes 2. Man erkennt, dass die Auslassöffnungen 5 gleichmäßig über den Umfang des Bürstenkopfes 2 verteilt angeordnet sind und mehrere Reihen formen. Im Rahmen der Darstellung sind zwei Reihen an Auslassöffnungen 5 realisiert, wobei die jeweiligen Auslassöffnungen 5 versetzt zueinander und gleichmäßig verteilt angeordnet sind. Das ist jedoch nicht zwingend. Jedenfalls finden sich die Auslassöffnungen 5 jeweils zwischen den Borsten 3, die zu Borstenbüscheln zusammengefasst sind.

Demgegenüber ist die Öffnung 4 zur Aufnahme des Reinigungsmittels am Tiefsten des Bürstenkopfes 2 vorgesehen. Durch diese Öffnung 4 gelangt das Reinigungsmittel in den hohl ausgebildeten Stiel 1. Tatsächlich verfügt der Stiel 1 über eine Hohlkammer 6 in seinem Innern, die mit den betreffenden Öffnungen 4, 5 kommuniziert, d. h. verbunden ist. Grundsätzlich mag auch der Bürstenkopf 2 ergänzend oder alternativ über die Hohlkammer 6 verfügen. Auch mehrere Hohlkammern 6 sind denkbar. Der Öffnung 4 ist ein lediglich angedeutetes Ventil 7 im Innern des Bürstenkopfes 2 zugeordnet, welches als Gummilappen ausgebildet ist.

Die Hohlkammer 6 ist als Aufnahmekammer 6 für einen Saugkolben 8 ausgeführt, welcher sich in der Hohlkammer 6 auf und nieder bewegen kann. Damit der Saugkolben 8 unverlierbar in der Hohlkammer 6 gehalten wird, verfügt die Hohlkammer 6 über kopfseitige Anschläge 9. Eine fußseitige Dichtungsausbildung 10 an dem aus Kunststoff bestehenden Saugkolben 8 sorgt dafür, dass das Reinigungsmittel nicht seitlich am Saugkolben 8 vorbei aus dem Stiel 1 austreten kann.

Im Rahmen eines Saughubes entsprechend der Fig. 1 nimmt der Stiel 1 bzw. die Aufnahmekammer 6 durch eine Aufwärtsbewegung des Saugkolbens 8 Reinigungsmittel durch die Öffnung 4 auf. Bei diesem Vorgang taucht der Bürstenkopf 2 in einen mit dem Reinigungsmittel gefüllten Behälter 11 ein, der im Detail in Fig. 3a dargestellt ist. Der Behälter 11 besitzt eine an die Kugelform des Bürstenkopfes 2 angepasste halbkugelförmige Wanne 12, die mit dem Reinigungsmittel gefüllt ist. Dadurch kann bei einer Saugbewegung des Saugkolbens 8 das Reinigungsmittel über die Öffnung 4 bei geöffnetem Ventil 7 in den Stiel 1 bzw. die Aufnahmekammer 6 eintreten. Bei einem Druckhub und geschlossenem Ventil 7 tritt das Reinigungsmittel dagegen über die Auslassöffnungen 5 nach außen aus, wie dies in der Fig. 2 gezeigt ist. Das hat zur Folge, dass sich das Reinigungsmittel auf den Borsten 3 des Bürstenkopfes 2 verteilt und/oder gegen eine zu reinigende Fläche gesprüht wird. Das hängt von der Geschwindigkeit ab, mit welcher der Saugkolben 8 in der Aufnahmekammer 6 beim Druckhub bewegt wird.

Der Stiel 1 verfügt in seinem Kopfbereich über seitliche Haltevorsprünge 13, die jeweils spiegelsymmetrisch zu einer Symmetrieachse S angeordnet sind, auf welcher auch die Öffnung 4 befindlich ist, über welche das Reinigungsmittel in die Aufnahmekammer 6 angesaugt wird. Die beiden Haltevorsprünge 13 verfügen über eine konvexe Oberfläche und eine Krümmung in Richtung zum Bürstenkopf 2. Dadurch sind die beiden Haltevorsprünge 13 in der Lage ein Widerlager für einzelne Finger oder die gesamte Hand eines Bedieners beim Saughub und auch beim Druckhub zur Verfügung zu stellen. Das ist einleitend bereits beschrieben worden.

Der Stiel 1 mag aus durchsichtigem Kunststoff gefertigt sein. Es sind aber auch Ausgestaltungen aus Metall oder Holz denkbar sowie Kombinationen der vorgenannten Werkstoffe. Dagegen wird man den Saugkolben 8 überwiegend aus Kunststoff im Zuge eines Spritzgießvorganges herstellen. In diesem Zusammenhang kann dann auch die Dichtungsausbildung 10 in einem Zug mit realisiert werden. Das gilt ebenso für einen oberseitigen Knauf 14, der dafür sorgt, dass der Saugkolben 8 nur soweit in die Aufnahmekammer 6 eintaucht, wie dies in der Fig. 2 dargestellt ist. Der Knauf 14 begrenzt also den Weg des Saugkolbens 8 beim Druckhub. Demgegenüber stellen die Anschläge 9 sicher, dass der Weg des Saugkolbens 8 beim Saughub begrenzt wird. Der Saugkolben 8 wird folglich unverlierbar in der Aufnahmekammer 6 des Stieles 1 gehalten.

## Patentansprüche

1. Handreinigungsgerät, insbesondere Klobürste, mit einem Stiel (1) sowie einem Bürstenkopf (2), wobei
- der Stiel (1) und/oder der Bürstenkopf (2) eine Hohlkammer (6) zur Aufnahme eines Reinigungsmittels aufweisen, wobei ferner
- der Bürstenkopf (2) über mindestens eine mit der Hohlkammer (6) kommunizierende Öffnung (4), die am Tiefsten des Bürstenkopfes (2) vorgesehen ist, verfügt, und wobei
- die Hohlkammer (6) als Aufnahmekammer (6) für einen Saugkolben (8) ausgebildet ist, **dadurch gekennzeichnet, dass** der Saugkolben (8) während eines Saughubes durch die Öffnung (4) das Reinigungsmittel in die Hohlkammer (6) saugt und beim Druckhub das Reinigungsmittel über eine oder mehrere Auslassöffnungen (5) abgibt, und dass
der Öffnung (4) ein Ventil (7) zugeordnet ist.

2. Handreinigungsgerät nach Anspruch 1, **dadurch gekennzeichnet, dass** die Auslassöffnung (5) und die Öffnung (4) zur Aufnahme des Reinigungsmittels ineinander fallen oder als unterschiedliche Öffnungen (4, 5) ausgebildet sind.

3. Handreinigungsgerät nach Anspruch 1 oder 2, **dadurch gekennzeichnet, dass** die Auslassöffnung (5) im Kopfbereich des Bürstenkopfes (2) angeordnet ist.

4. Handreinigungsgerät nach Anspruch 3, **dadurch gekennzeichnet, dass** mehrere Auslassöffnungen (5) gleichmäßig, gegebenenfalls in mehreren Reihen, über den Umfang des Bürstenkopfes (2) verteilt angeordnet sind.

5. Handreinigungsgerät nach einem der Ansprüche 1 bis 4, **dadurch gekennzeichnet, dass** der Stiel (1) seitliche Haltevorsprünge (13) aufweist.

6. Handreinigungsgerät nach Anspruch 5, **dadurch gekennzeichnet, dass** die Haltevorsprünge (13) eine konvexe Oberfläche mit in Richtung zum Bürstenkopf ausgebildeter Krümmung aufweisen.

7. Handreinigungsgerät nach einem der Ansprüche 1 bis 6, **dadurch gekennzeichnet, dass** das Reinigungsmittel aus einem mit dem Reinigungsmittel gefüllten Behälter (11) angesaugt wird.

8. Handreinigungsgerät nach einem der Ansprüche 1 bis 7, **dadurch gekennzeichnet, dass** der Stiel (1) aus Kunststoff, Metall, Holz oder einer Kombination der vorgenannten Materialien ausgebildet ist.

## Claims

1. Manual cleaning device, more particularly a toilet brush, with a handle (1) as well as a brush head (2) whereby
- the handle (1) and/or the brush head (2) has/have a hollow chamber (6) for holding a cleaning agent, whereby in addition
- the brush head (2) has at least one opening (4), provided at the lowest point of the brush head (2), that is in communication with the hollow chamber (6), and whereby
- the hollow chamber (6) as designed as a holding chamber (6) for a plunger (8), **characterised in that** during uptake the plunger (8) takes up the cleaning agent through the opening (4) into the hollow chamber (6) and that when pressure is exerted on the plunger it dispenses the cleaning agent via one or more outlet openings (5) and **in that** a valve (7) is assigned to the opening (4).

2. Manual cleaning device in accordance with claim 1, **characterised in that** the outlet opening (5) and the opening (4) for taking up the cleaning agent fit into each other or are designed as separate openings (4, 5).

3. Manual cleaning device in accordance with claim 1 or 2, **characterised in that** the outlet opening (5) is arranged in the head area of the brush head (2),

4. Manual cleaning device in accordance with claim 3, **characterised in that** several outlet openings (5) are evenly distributed, possibly in several rows, over the circumference of the brush head (2).

5. Manual cleaning device in accordance with any one of claims 1 to 4, **characterised in that** the handle (1) has lateral holder projections (13).

6. Manual cleaning device in accordance with claim 5, **characterised in that** the holder projections (13) have a convex surface curved towards the brush head.

7. Manual cleaning device in accordance with any one of claims 1 to 6 **characterised in that** the cleaning agent is taken up from a container (11) filled with the cleaning agent.

8. Manual cleaning device in accordance with any one of claims 1 to 7 **characterised in that** the handle (1) is made of plastic, metal, wood or a combination of the aforementioned materials.

## Revendications

1. Appareil de nettoyage à la main, en particulier une brosse pour cuvettes de WC, comportant un manche (1) ainsi qu'une tête de brosse (2), dans lequel :
- le manche (1) et/ou la tête de brosse (2) présente/présentent une cavité (6) pour réceptionner un produit de nettoyage, et dans lequel en plus :
- la tête de brosse (2) dispose d'au moins une ouverture (4) qui communique avec la cavité (6) et qui est prévue au point le plus bas de la tête de brosse (2), et dans lequel :
- la cavité (6) est réalisée comme cavité de réception (6) pour un piston d'aspiration (8),
**caractérisé en ce que** le piston d'aspiration (8) aspire le produit de nettoyage à travers l'ouverture (4) jusque dans la cavité (6) pendant une course d'aspiration et transmet le produit de nettoyage pendant ia course de pression par l'intermédiaire d'une ou de plusieurs ouvertures d'évacuation (5), et **en ce qu'**une vanne est attribuée à l'ouverture (4).

2. Appareil de nettoyage à la main selon la revendication 1, **caractérisé en ce que** l'ouverture d'évacuation (5) et l'ouverture (4) tombent l'une dans l'autre pour réceptionner le produit de nettoyage ou sont réalisées comme ouvertures différentes (4, 5).

3. Appareil de nettoyage à la main selon l'une ou l'autre des revendications 1 et 2, **caractérisé en ce que** l'ouverture d'évacuation (5) est agencée dans la partie de sommet de la tête de brosse (2).

4. Appareil de nettoyage à la main selon la revendication 3, **caractérisé en ce que** plusieurs ouvertures d'évacuation (5) sont agencées avec une répartition régulière, le cas échéant en plusieurs rangées, sur la périphérie de la tête de brosse (2).

5. Appareil de nettoyage à la main selon l'une des revendications 1 à 4, **caractérisé en ce que** le manche (1) présente des saillies de maintien latérales (13).

6. Appareil de nettoyage à la main selon la revendication 5, **caractérisé en ce que** les saillies de maintien (13) présentent une surface convexe avec une courbure réalisée en direction de la tête de brosse (2).

7. Appareil de nettoyage à la main selon l'une des revendications 1 à 6, **caractérisé en ce que** le produit de nettoyage est aspiré depuis un récipient (11) rempli de produit de nettoyage.

8. Appareil de nettoyage à ia main selon l'une des revendications 1 à 7, **caractérisé en ce que** le manche (1) est réalisé en matière plastique, en métal, en bois ou à partir d'une combinaison des matériaux précités.
